# EUROPÄISCHE PATENTSCHRIFT

(11) **EP 1 024 069 B1**
(45) Veröffentlichungstag und Bekanntmachung des Hinweises auf die Patenterteilung: **23.04.2003**
(21) Anmeldenummer: 00890023.5
(22) Anmeldetag: 26.01.2000
(51) Int. Cl.: B61B 12/06, B61B 12/10

(54) **Einrichtung zur Notbremsung von Transportmitteln**
Emergency brake device for transport means
Dispositif de freinage d'urgence pour moyens de transport

(30) Priorität: 27.01.1999 AT 11199
(43) Veröffentlichungstag der Anmeldung: 02.08.2000
(73) Patentinhaber: High Technology Investments B.V., 2451 VW Leimuiden (NL)
(72) Erfinder: Kainz, Johann, 1110 Wien (AT)
(74) Vertreter: Weiser, Andreas, Dipl.-Ing.

(56) Entgegenhaltungen:
- EP-A- 0 774 392
- EP-A- 1 036 721
- US-A- 4 794 864
- US-A- 5 819 668

## Beschreibung

Die Erfindung betrifft eine Einrichtung zur Notbremsung von Transportmitteln, insbesondere von Seilbahnen, mittels Reibrädern, die an zumindest einem mit dem Transportmittel verbundenen Reibblech angreifen, wobei mindestens ein Reibrad von einer Ruhestellung, bei der das Reibrad einen Normalabstand vom Reibblech aufweist, in eine Bremsstellung verbringbar ist, indem das Reibrad an zumindest einem beweglichen Träger angebracht ist, welcher durch zumindest eine Hubeinrichtung in Richtung zu bzw. von einem Reibblech beweglich ist.

Es sind mit Reibrädem versehene Verzögerungseinrichtungen bei Seilbahnen bekannt, bei der die Reibräder permanent in einer fixen Lage drehbar und in ständigem Druckkontakt zu den Reibblechen eines an den Reibrädem vorbeifahrenden Transportmittels sind, vor allem auch bei Normalbetrieb, wenn keine Verzögerung der Transportmittel gewünscht wird. Dadurch tritt auch außerhalb der Bremsphasen Verschleiß an der Verzögerungseinrichtung und am Transportmittel auf.

Die US 4 563 955 zeigt beispielsweise eine solche Seilbahn mit einem Reibradantrieb, bei dem die Reibräder an einer Reibfläche des Transportmittels angreifen und dieses bremsen, beschleunigen oder antreiben.

Die in der EP 774 392 A1 gezeigte Seilbahnanlage besitzt ebenfalls angetriebene Reibräder (Spalte 2, Zeile 13ff), die zum Beschleunigen, Fördern und Verzögern von Transportmitteln verwendet werden. Ein Teil dieser Reibräder kann außer Funktion gesetzt werden, um diesen Bereich der Seilbahnanlage als Speicher für Transportmittel zu nutzen. Wenn diese Reibräder jedoch in Betrieb sind, so geben diese aufgrund der Tatsache, dass sie dann mit einem Antrieb verbunden sind (Spalte 4, Zeile 53ff), für die Transportmittel eine definierte Geschwindigkeit vor.

Die US 5 188 037 zeigt eine Seilbahnanlage, bei der die Reibbleche in Längsrichtung Zonen mit unterschiedlichen Reibungskoeffizienten aufweisen. Die US 4 212 702 betrifft eine Notbremseinrichtung für Schienenfahrzeuge, jedoch ohne Verwendung von Reibrädern.

Eine Aufgabe der vorliegenden Erfindung besteht nun darin, die Nachteile des Stands der Technik zu überwinden und eine verschleißarme Einrichtung zu entwickeln, die ein bedarfsgerechtes Verzögern, nämlich im Notfall, erlaubt.

Die Erfindung ist dadurch gekennzeichnet, dass entweder das antriebslose Reibrad am Träger drehbar befestigt und zwischen Reibrad und Träger eine Vorrichtung zur Übertragung eines einstellbaren Drehmoments angeordnet ist oder dass das Reibrad starr mit dem Träger verbunden ist.

Vorteilhaft an dieser Erfindung ist, dass das oder die Reibräder im Normalbetrieb der Seilbahn nicht mit dem Transportmittel in Eingriff stehen und dadurch auch keine Abnützung erfahren. Erst bei einer gewollten Verzögerung eines Transportmittels, z.B bei einer Fehlkupplung an das Zug- bzw. Förderseil, wird das mindestens eine Reibrad mit einem Reibblech des Transportmittels in Eingriff gebracht. Dabei ist es von Vorteil, wenn mindestens ein Reibrad ruckartig von der Ruhestellung in die Bremsstellung verbringbar ist.

Durch die Anordnung einer Vorrichtung zur Übertragung eines einstellbaren Drehmoments kann die Kraft, mit der das Reibrad verdreht werden kann, und damit die Bremskraft für jedes einzelne Reibrad festgelegt werden. Die vereinfachte Ausführung der Erfindung mit starren, nicht drehbaren Reibrädern hat den Vorteil einer einfachen und kostengünstigen Konstruktion, bewirkt aber eine ungleichmäßige Abnützung der Reibräder.

Durch die Anordnung des Reibrades bzw. der Reibräder an einem Träger kann die Position des Trägers und damit bei mehreren Reibrädern die Position für alle Reibräder einfach und genau festgelegt werden.

Weiters ist vorgesehen, dass der Träger durch zumindest eine Hubeinrichtung in Ruhestellung feststellbar ist.

Dadurch wird der für die Ruhestellung notwendige Abstand zwischen der Lauffläche der Reibräder und einem Reibblech gewährleistet. Vorteilhafterweise werden für das Halten und das Bewegen des Trägers die gleichen Hubeinrichtungen verwendet.

Eine weitere Ausführung der Erfindung sieht vor, dass der Träger zusätzlich mit zumindest einem weiteren kraftbeaufschlagendem mechanischen Element, wie beispielsweise mit Federn, in Eingriff ist, wobei das Element in Richtung der Bremsstellung wirkt.

Dadurch ist sichergestellt, dass einerseits der Träger mit den Reibrädem mit einer bestimmten Kraft auf ein Reibblech wirkt und andererseits bei Ausfall der Hubeinrichtung der Träger mit den Reibrädem automatisch in Bremsstellung gebracht wird, um die Sicherheit der Anlage zu gewährleisten.

Besonders geeignete Hubeinrichtungen stellen hydraulische Hubzylinder dar, die beispielsweise elektrisch gesteuert werden. Als Hubeinrichtungen finden neben hydraulischen Hubzylindern auch elektrische Hubzylinder, elektrohydraulische oder pneumatische Hubeinrichtungen oder andere mechanische Hubgeräte, wie Spindeln, Verwendung.

Betreffend die Vorrichtung zur Übertragung eines einstellbaren Drehmoments ist beispielsweise jedes Reibrad starr mit einer Welle verbunden, wobei zwischen Träger und Welle eine Vorrichtung zur Übertragung eines einstellbaren Drehmoments angeordnet ist.

Dies kann derart vorgesehen sein, dass die Welle sich in achsialer Richtung über zumindest eine einstellbare vorgespannte Feder und zumindest eine Andrückscheibe an zumindest einem Reibbelag, der fest am Träger angebracht ist, abstützt.

Alternativ kann vorgesehen sein, dass die Welle in achsialer Richtung mittels einer Kupplung, wie einer Rutschkupplung oder einer viskosen Kupplung, mit dem Träger in Verbindung steht.

Eine Ausführungsvariante sieht vor, dass das Drehmoment abhängig von der Position der Reibräder vorgebbar ist, wie beispielsweise, dass die Federn für verschiedene Reibräder unterschiedliche Vorspannungen besitzen.

Beispielsweise kann durch das Merkmal, dass die Vorspannungen gemäß der Anordnung der Reibräder ansteigen oder abfallen, ein Bremsverlauf mit schwach oder stark ansteigender Bremskraft erzielt werden.

Eine weitere Ausführung der Erfindung besteht darin, dass die Position der Achse von zumindest einem Reibrad bezüglich des Trägers verstellbar ist, vorzugsweise in Richtung zum Reibblech hin bzw. vom Reibblech weg. Dadurch kann ebenfalls ein Bremsverlauf mit unterschiedlicher Bremskraft der einzelnen Reibräder erzielt werden.

Von Vorteil ist, wenn die Reibräder als Luftdruckgummireifen ausgebildet sind. Durch die Dosierung des Luftdrucks ist die Walkarbeit einstellbar und damit die Bremskraft.

Durch das Merkmal, dass der Träger mit zumindest einem Ballastgewicht versehen ist, kann das Gewicht der Trägerkonstruktion und damit die Bremskraft verändert werden.

Schließlich kann vorgesehen werden, dass die Einrichtung mit einer Prüfeinrichtung, die das Vorliegen eines Notfalls anzeigt, verbunden ist. Dadurch kann beispielsweise automatisch durch ein Signal der Prüfeinrichtung die Notbremsung ausgelöst werden.

Die Erfindung ist in den Figuren 1 und 2 beispielhaft und schematisch dargestellt.
Fig. 1 zeigt die Seitenansicht einer sich in Ruhestellung befindlichen erfindungsgemäßen Verzögerungseinrichtung.
Fig. 2 zeigt einen Schnitt einer sich in Ruhestellung befindlichen erfindungsgemäßen Verzögerungseinrichtung normal zur Fahrtrichtung des Transportmittels.

In Fig. 1 bewegt sich das Transportmittel 1 mittels eines Fahrwerks längs der Transportschiene 12. Diese Situation entspricht beispielsweise einer Station, wo das Transportmittel 1 vom Förderseil auf die Transportschiene 12 wechselt. Das Fahrwerk des Transportmittels 1 weist an der Oberseite ein fix angebrachtes Reibblech 6 auf, das zum Verzögern des Transportmittels 1 mit voneinander im Abstand a angeordneten Reibrädem 2, 13, die als Luftdruckgummireifen ausgebildet sind, in Eingriff gebracht wird. Die Reibräder 2, 13 sind an einem Träger 3 drehbar angeordnet (und weisen in der Ruhestellung einen Abstand b vom Reibblech 6 auf), wobei der Träger 3 von Hubvorrichtungen 4, die mittels Führungen 5 geführt werden, nach oben, vom Reibblech 6 weg, gehoben und während des Normalbetriebs der Transportmittel 1 in dieser Stellung, der Ruhestellung, gehalten wird. Den Hubvorrichtungen 4 wirken dabei vorgespannte Federn 8 sowie das Eigengewicht des Trägers 3 und die Ballastgewichte 7 entgegen.

Zum Verzögern des Transportmittels 1 wird der Träger 3 mittels der Hubeinrichtungen 4 durch Aufhebung der Hubkraft nach unten in die Bremsstellung abgesenkt, was durch Abschalten bzw. Verringern eines elektrischen Stromes bei elektrischen Hubeinrichtungen oder durch Absenken eines hydraulischen Druckes bei hydraulischen Hubeinrichtungen erfolgt. Durch die fehlende Wirkung der Hubeinrichtungen 4 bewegt sich der Träger soweit nach unten, bis ein oder mehrere Reibräder 2, 13 auf das Reibblech 6 des sich in Bewegung befindlichen Transportmittels 12 drücken. Aufgrund der Kraft, mit der die Reibräder 2, 13 auf das Reibblech 6 drücken, wird die Geschwindigkeit des Transportmittels 1 verringert oder auf Null herabgesetzt. Die Federn 8 üben auf den Träger 3 eine zusätzliche Kraft nach unten aus, ebenso wie die Ballastgewichte 7. Die Federn 8 sind mit ihrer vom Träger 3 abgewandten Seite an einem festen, nicht verschieblichen Bauteil befestigt.

Die Position der Reibräder 2, 13 bezüglich des Trägers 3 kann, wie bei Reibrad 13 strichliert dargestellt, in Richtung normal zum Reibblech 6 verstellbar sein, sodass durch die Position des einzelnen Reibrades 13 dessen Bremswirkung eingestellt werden kann.

In Fig. 2 ist dargestellt, dass das Reibblech 6 des Transportmittels 1, das sich längs der Transportschiene 12 bewegt, einen Abstand b zum Reibrad 2 aufweist. Das Reibrad 2 ist, wie die übrigen Reibräder 2, 13, auf einer Welle 11 befestigt. Die Welle 11 ist im Träger 3, welcher durch die Hubeinrichtungen 4 gehalten wird und mit Federn 8 in Eingriff steht, drehbar gelagert und stützt sich in achsialer Richtung über eine vorgespannte Feder 10 und über eine Andrückscheibe 14, die beide fest mit der Welle 11 verbunden sind, auf einem Reibbelag 9 ab.

Selbstverständlich sind auch Ausführungen mit mehreren Anordnungen von Federn 10, Reibbelägen 9 und Andrückscheiben 14 möglich, beispielsweise je eine Anordnung zu beiden Seiten des Trägers (3). Ebenso können statt diesen Anordnungen eine oder zwei Kupplungen, wie Rutschkupplungen oder viskose Kupplungen, pro Welle zur Übertragung des Drehmoments verwendet werden.

Das Ausmaß der Verzögerung des Transportmittels durch die erfindungsgemäße Anlage ist abhängig von
- dem Abstand der Reibräder zueinander
- der Anzahl der Reibräder
- der Länge des Reibbleches
- dem Reibungskoeffizienten zwischen Reibrad und Reibblech
- der Größe der Kraft zwischen Reibrad und Reibblech
- der Federkraft der Federn 10
- dem Reibungskoeffizienten zwischen Reibbelag und Andrückscheibe.

Die Kraft zwischen Reibrad und Reibblech ist wiederum abhängig von
- der Kraft einer oder mehrerer Federn 8
- dem Widerstand der Hubeinrichtungen
- der Größe des Luftdrucks eines als Luftdruckgummireifen ausgebildeten Reibrads
- dem Eigengewicht der Trägerkonstruktion bestehend aus dem Träger, den Reibrädern, den Wellen, usw.
- dem Gewicht eines oder mehrerer Ballastgewichte.

Dass die Reibräder, solange keine Verzögerung erforderlich ist, still und nicht in Kontakt mit dem Fahrzeug stehen, hat gegenüber dem Stand der Technik folgenden Vorteil: es tritt kein mechanischer Verschleiß der Einrichtung und keine zusätzliche mechanische Beanspruchung der Transportmittel beim Durchfahren der Einrichtung auf, solange keine Bremsung erforderlich ist.

Weiters ist vorteilhaft, dass die Bremswirkung unabhängig von der Fahrtrichtung ist.

Da die Reibräder untereinander nicht mechanisch verbunden sind, wie etwa bei bekannten Einrichtungen die Reibräder mittels Keilriemen, Zahnriemen, Wellen, Getrieben oder Kupplungen verdrehbar und verdrehsteif verbunden sind, können die einzelnen Reibräder in der Höhe unterschiedlich justiert werden. Alternativ oder zusätzlich kann die Vorspannung der Federn 10, die auf die Reibbeläge wirken, unterschiedlich eingestellt werden. Durch diese Maßnahmen kann ein Bremsverlauf mit schwach oder stark ansteigender Bremskraft erreicht werden.

Die Einrichtung weist die erforderliche Betriebssicherheit auf, da bei Ausfall einer erfindungsgemäß angeordneten Hubeinrichtung der Träger aufgrund des Gewichts nach unten fällt bzw. die Federn 8 den Träger 3 nach unten drücken und dadurch die Reibräder in die Bremsstellung gebracht werden.

Die erfindungsgemäße Einrichtung kann bei allen Transportanlagen, wo ein Transportmittel auf einer festen Fahrbahn fährt, wie auf einer oder mehreren Schienen oder auf einem oder mehreren Tragseilen, eingesetzt werden. Sie eignet sich insbesondere für eine Umlaufseilbahn mit Transportmitteln, welche keine Notbremseinrichtung besitzen. Hier wird im Falle einer Fehlkupplung, bei der die Seilklemme des Transportmittels dieses nicht fest mit dem Zug- bzw. Förderseil verbindet, etwa bei Ausfahrt aus der Station, das Transportmittel zum Stillstand gebracht

## Patentansprüche

1. Einrichtung zur Notbremsung von Transportmitteln (1), insbesondere von Seilbahnen, mittels Reibrädern (2), die an zumindest einem mit dem Transportmittel (1) verbindbaren Reibblech (6) angreifen, wobei mindestens ein Reibrad (2, 13) von einer Ruhestellung, bei der das Reibrad (2, 13) einen Normalabstand (b) vom Reibblech (6) aufweist, in eine Bremsstellung verbringbar ist, indem das Reibrad an zumindest einem beweglichen Träger (3) angebracht ist, welcher durch zumindest eine Hubeinrichtung (4) in Richtung zu bzw. von einem Reibblech (6) beweglich ist, **dadurch gekennzeichnet, dass** das antriebslose Reibrad (2, 13) am Träger (3) drehbar befestigt und zwischen Reibrad (2, 13) und Träger (3) eine Vorrichtung (9, 10, 14) zur Übertragung eines einstellbaren Drehmoments angeordnet ist.

2. Einrichtung zur Notbremsung von Transportmitteln (1), insbesondere von Seilbahnen, mittels Reibrädern (2), die an zumindest einem mit dem Transportmittel (1) verbindbaren Reibblech (6) angreifen, wobei mindestens ein Reibrad (2, 13) von einer Ruhestellung, bei der das Reibrad (2, 13) einen Normalabstand (b) vom Reibblech (6) aufweist, in eine Bremsstellung verbringbar ist, indem das Reibrad an zumindest einem beweglichen Träger (3) angebracht ist, welcher durch zumindest eine Hubeinrichtung (4) in Richtung zu bzw. von einem Reibblech (6) beweglich ist, **dadurch gekennzeichnet, dass** das Reibrad (2, 13) starr mit dem Träger (3) verbunden ist.

3. Einrichtung nach Anspruch 1 oder 2, **dadurch gekennzeichnet, dass** der Träger (3) durch zumindest eine Hubeinrichtung (4) in Ruhestellung feststellbar ist.

4. Einrichtung nach Anspruch 3, **dadurch gekennzeichnet, dass** der Träger (3) zusätzlich mit zumindest einem weiteren kraftbeaufschlagenden mechanismen Element wie beispielsweise mit Federn (8), in Eingriff ist, wobei das Element (8) in Richtung der Bremstellung wirkt.

5. Einrichtung nach einem der Ansprüche 1 bis 4, **dadurch gekennzeichnet, dass** zumindest ein Träger (3) durch als hydraulische Hubzylinder ausgebildete Hubeinrichtungen (4) beweglich ist.

6. Einrichtung nach einem der Ansprüche 1 oder 3 bis 5 wenn diese von Anspruch 1 abhängig sind, **dadurch gekennzeichnet, dass** jedes Reibrad (2, 13) starr mit einer Welle (11) verbunden ist, wobei zwischen Träger (3) und Welle (11) eine Vorrichtung (9, 10, 14) zur Übertragung eines einstellbaren Drehmoments angeordnet ist.

7. Einrichtung nach Anspruch 6, **dadurch gekennzeichnet, dass** die Welle (11) sich in achsialer Richtung über zumindest eine einstellbare vorgespannte Feder (10) und zumindest eine Andrückscheibe (14) an zumindest einem Reibbelag (9), der fest am Träger (3) angebracht ist, abstützt.

8. Einrichtung nach Anspruch 6, **dadurch gekennzeichnet, dass** die Welle (11) in achsialer Richtung mittels einer Kupplung, wie einer Rutschkupplung oder einer viskosen Kupplung, mit dem Träger (3) in Verbindung steht.

9. Einrichtung nach Anspruch 1 oder einem der Ansprüche 3 bis 8, **dadurch gekennzeichnet, dass** das Drehmoment abhängig von der Position der Reibräder (2, 13) vorgebbar ist.

10. Einrichtung nach Anspruch 9 in Verbindung mit Anspruch 7, **dadurch gekennzeichnet, dass** die Fedem (10) für verschiedene Reibräder (2, 13) unterschiedliche Vorspannungen besitzen.

11. Einrichtung nach Anspruch 10, **dadurch gekennzeichnet, dass** die Vorspannungen gemäß der Anordnung der Reibräder (2, 13) ansteigen oder abfallen.

12. Einrichtung nach einem der Ansprüche 1 bis 11, **dadurch gekennzeichnet, dass** die Position der Achse von zumindest einem Reibrad (13) bezüglich des Trägers (3) verstellbar ist, vorzugsweise in Richtung zum Reibblech (6) hin bzw. vom Reibblech (6) weg.

13. Einrichtung nach einem der Ansprüche 1 bis 12, **dadurch gekennzeichnet, dass** die Reibräder (2, 13) als Luftdruckgummireifen ausgebildet sind.

14. Einrichtung nach einem der Ansprüche 1 bis 13, **dadurch gekennzeichnet, dass** der Träger (3) mit zumindest einem Ballastgewicht (7) versehen ist.

15. Einrichtung nach einem der Ansprüche 1 bis 14, **dadurch gekennzeichnet, dass** die Einrichtung mit einer Prüfeinrichtung, die das Vorliegen eines Notfalls anzeigt, verbunden ist.

## Claims

1. Device for the emergency braking of transport means (1), in particular of cableways, by means of friction wheels (2), which act on at least one friction plate (6), which can be connected to the transport means (1), wherein at least one friction wheel (2, 13) can be brought from a rest position, in which the friction wheel (2, 13) is at a normal distance (b) from the friction plate (6), into a braking position by attaching the friction wheel to at least one moveable support (3), which can be moved towards or away from a friction plate (6) by at least one lifting device (4), **characterised in that** the non-driven friction wheel (2, 13) is rotatably fastened to the support (3), and an means (9, 10, 14) for transmitting an adjustable torque is arranged between the friction wheel (2, 13) and the support (3).

2. Device for the emergency braking of transport means (1), in particular of cableways, by means of friction wheels (2), which act on at least one friction plate (6), which can be connected to the transport means (1), wherein at least one friction wheel (2, 13) can be brought from a rest position, in which the friction wheel (2, 13) is at a normal distance (b) from the friction plate (6), into a braking position by attaching the friction wheel to at least one moveable support (3), which can be moved towards or away from a friction plate (6) by at least one lifting device (4), **characterised in that** the friction wheel (2, 13) is rigidly connected to the support (3).

3. Device according to claim 1 or 2, **characterised in that** the support (3) can be fixed in the rest position by at least one lifting device (4).

4. Device according to claim 3, **characterised in that** the support (3) is additionally engaged with at least one further force-applying mechanical element, for example with springs (8), wherein the element (8) acts in the direction of the braking position.

5. Device according to any one of claims 1 to 4, **characterised in that** at least one support (3) can be moved by lifting devices (4) formed as hydraulic lifting cylinders.

6. Device according to any one of claims 1 or 3 to 5, when these are dependent on claim 1, **characterised in that** each friction wheel (2, 13) is rigidly connected to a shaft (11), wherein a means (9, 10, 14) for transmitting an adjustable torque is arranged between the support (3) and the shaft (11).

7. Device according to claim 6, **characterised in that** the shaft (11) is supported in the axial direction by at least one adjustable, biased spring (10) and at least one contact pressure disc (14) on at least at one friction lining (9), which is firmly attached to the support (3).

8. Device according to claim 6, **characterised in that** the shaft (11) is connected to the support (3) in the axial direction by means of a coupling, such as a slip coupling or a viscous coupling.

9. Device according to claim 1 or any one of claims 3 to 8, **characterised in that** the torque can be predetermined in accordance with the position of the friction wheels (2, 13).

10. Device according to claim 9 in conjunction with claim 7, **characterised in that** the springs (10) have different biases for different friction wheels (2, 13).

11. Device according to claim 10, **characterised in that** the biases increase or decrease according to the arrangement of the friction wheels (2, 13).

12. Device according to any one of claims 1 to 11, **characterised in that** the position of the axis of at least one friction wheel (13) in relation to the support (3) can be shifted, for example towards the friction plate (6) or away from the friction plate (6).

13. Device according to any one of claims 1 to 12, **characterised in that** the friction wheels (2, 13) are formed as pneumatic rubber tyres.

14. Device according to any one of claims 1 to 13, **characterised in that** the support (3) is provided with at least one ballast weight (7).

15. Device according to any one of claims I to 14, **characterised in that** the device is connected to a test device, which indicates the occurrence of an emergency.

## Revendications

1. Dispositif pour le freinage d'urgence de moyens de transport (1), notamment de téléphériques, au moyen de roues de friction (2), qui s'appliquent contre au moins une tôle de friction (6) pouvant être reliée au moyen de transport (1), et dans lequel au moins une roue de friction (2, 13) peut être amenée d'une position de repos, dans laquelle la roue de friction (2,13) est située à une distance normale (b) de la tôle de friction (6), à une position de freinage, la roue de friction étant montée sur au moins un support mobile (3), qui peut être rapproché ou écarté d'une tôle de friction (6) par au moins un dispositif de levage (4), **caractérisé en ce que** la roue de friction non entraînée (2,13) est fixée de manière à pouvoir tourner sur le support (3) et qu'entre la roue de friction (2,13) et le support (3) est installé un dispositif (9, 10, 14) servant à transmettre un couple réglable.

2. Dispositif pour le freinage d'urgence de moyens de transport (1), notamment de téléphériques, au moyen de roues de friction (2), qui s'appliquent contre au moins une tôle de friction (6) pouvant être reliée au moyen de transport (1), et dans lequel au moins une roue de friction (2, 13) peut être amenée d'une position de repos, dans laquelle la roue de friction (2, 13) est située à une distance normale (b) de la tôle de friction (6), à une position de freinage, la roue de friction étant montée sur au moins un support mobile (3), qui peut être rapproché ou écarté d'une tôle de friction (6) par au moins un dispositif de levage (4), **caractérisé en ce que** la roue de friction (2, 13) est reliée rigidement au support (3).

3. Dispositif selon la revendication 1 ou 2, **caractérisé en ce que** le support (3) peut être fixé dans la position de repos par au moins un dispositif de levage (4).

4. Dispositif selon la revendication 3, **caractérisé en ce que** le support (3) est en plus en contact avec au moins un autre élément mécanique, qui produit une force, comme par exemple des ressorts (8), l'élément (8) agissant en direction de la position de freinage.

5. Dispositif selon l'une des revendications 1 à 4, **caractérisé en ce qu'**au moins un support (3) est déplaçable au moyen de dispositifs de levage (4) agencés sous la forme de vérins hydrauliques.

6. Dispositif selon l'une des revendications 1 ou 3 à 5, lorsque ces dernières sont dépendantes de la revendication 1, **caractérisé en ce que** chaque roue de friction (2,13) est reliée rigidement à un arbre (11), un dispositif (9, 10, 14) servant à transmettre un couple réglable étant disposé entre le support (3) et l'arbre (11).

7. Dispositif selon la revendication 6, **caractérisé en ce que** l'arbre (11) prend appui, en direction axiale, par au moins un ressort précontraint réglable (10) et au moins un disque de serrage (14), sur au moins une garniture de friction (9), qui est montée de façon fixe sur le support (3).

8. Dispositif selon la revendication 6, **caractérisé en ce que** l'arbre (11) est relié au support (3), en direction axiale, à l'aide d'un accouplement, comme par exemple un embrayage patinant ou un accouplement visqueux.

9. Dispositif selon la revendication 1 ou l'une des revendications 3 à 8, **caractérisé en ce que** le couple peut être déterminé en fonction de la position des roues de friction (2, 13).

10. Dispositif selon la revendication 9, considérée en association avec la revendication 7, **caractérisé en ce que** les ressorts (10) pour différentes roues de friction (2,13) possèdent des précontraintes différentes.

11. Dispositif selon la revendication 10, **caractérisé en ce que** les précontraintes augmentent ou diminuent conformément à la disposition des roues de friction (2,13).

12. Dispositif selon l'une des revendications 1 à 11, **caractérisé en ce que** la position de l'axe d'au moins une roue de friction (13) par rapport au support (3) est réglable, de préférence en direction de la tôle de friction (6) ou en s'éloignant de la tôle de friction (6).

13. Dispositif selon l'une des revendications 1 à 12, **caractérisé en ce que** les roues de friction (2, 13) sont agencées sous la forme de pneumatiques en caoutchouc remplis d'air comprimé.

14. Dispositif selon l'une des revendications 1 à 13, **caractérisé en ce que** le support (3) est équipé d'au moins un poids formant ballast (7).

15. Dispositif selon l'une des revendications 1 à 14, **caractérisé en ce que** le dispositif est relié à un dispositif de contrôle, qui signale la survenue d'un cas d'urgence.
